# EUROPÄISCHE PATENTSCHRIFT

(11) **EP 4 452 536 B1**
(45) Veröffentlichungstag und Bekanntmachung des Hinweises auf die Patenterteilung: **01.10.2025**
(21) Anmeldenummer: 22843676.2
(22) Anmeldetag: 21.12.2022
(51) Int. Cl.: B22D 11/053, B22D 11/16, B22D 11/055, B22D 11/07

(54) **KOKILLE EINER STRANGGIESSANLAGE**
MOLD OF A CONTINUOUS CASTING PLANT
MOULE D'UNE INSTALLATION DE COULÉE CONTINUE

(30) Priorität: 22.12.2021 AT 510372021
(43) Veröffentlichungstag der Anmeldung: 30.10.2024
(73) Patentinhaber: Primetals Technologies Austria GmbH, 4031 Linz (AT)
(72) Erfinder: ENZINGER, Christian, 4020 Linz (AT); GUTTENBRUNNER, Josef, 4522 Sierning (AT); LEITNER, Guenter, 4240 Freistadt (AT); LEOPOLDSEDER, Michael, 4203 Altenberg (AT); MUEHLBACHLER, Martin, 4040 Linz (AT); WATZINGER, Josef, 4204 Reichenau im Muehlkreis (AT); WIESER, Philipp, 4521 Schiedlberg (AT)
(74) Vertreter: Metals@Linz
(86) Internationale Anmeldenummer: PCT/EP2022/087204
(87) Internationale Veröffentlichungsnummer: WO 2023/118279

(56) Entgegenhaltungen:
- WO-A2-2014/206761
- DE-A1- 4 444 941

## Beschreibung

Die Erfindung betrifft eine Kokille einer Stranggießanlage.

In einer Stranggießanlage wird eine metallische Schmelze in eine gekühlte Kokille, in der die Erstarrung der Schmelze beginnt, gefördert. Innerhalb der Kokille erstarren Oberflächenbereiche der Schmelze zu einer so genannten Strangschale, die einen noch flüssigen Metallkern umschließt. Aus der Kokille wird ein die Strangschale aufweisender metallischer Gießstrang ausgegeben, der danach weiter abgekühlt wird.

Oft wird die Kokille beim Stranggießen in eine vertikal oszillierende Bewegung versetzt, damit der Gießstrang nicht an Innenoberflächen der Kokille anhaftet und Gießpulver, welches zur Schmierung verwendet wird, besser zwischen dem Gießstrang und den Innenoberflächen der Kokille eingezogen wird.

DE4444941A1 zeigt eine Stranggießkokille mit einer oszillierenden Stützkonstruktion die an einem mittels eines Oszillationsantriebes oszillierenden und mittels einer Führungseinrichtung in Oszillationsrichtung geführten Hubtisch abgestützt ist.

Derartige vertikale Bewegungen der Kokille erzeugen auf dem bei dem Stranggießen erzeugten Produkt jedoch Riefen, die Oszilliermarken genannt werden. Die Oszilliermarken stellen für die weitere Verarbeitung des Produkts ein Problem dar, so dass das Produkt oft auf der Oberfläche nach dem Stranggießen geschliffen werden muss. Dieses Schleifen ist sehr aufwändig und kostenintensiv.

WO2014206761A2 zeigt ein Verfahren zum Oszillieren einer Kokille einer Stranggießmaschine, wobei zumindest eine Breitseitenplatte der Kokille horizontal in Breitenrichtung der Breitseitenplatte oszilliert.

Der Erfindung liegt die Aufgabe zugrunde, Oszilliermarken beim Stranggießen zu reduzieren.

Die Aufgabe wird erfindungsgemäß durch eine Kokille mit den Merkmalen des Anspruchs 1 gelöst.

Vorteilhafte Ausgestaltungen der Erfindung sind Gegenstand der Unteransprüche.

Mit der horizontalen Breitenrichtung wird eine horizontale Richtung in einer mittig zwischen den beiden Breitseiteneinsätzen liegenden Ebene bezeichnet.

Die erfindungsgemäße Kokille ermöglicht ein horizontales Oszillieren der Breitseiten der Kokille gegenüber den Schmalseiten zusätzlich zu einem vertikalen Oszillieren der Kokille. Dadurch können Oszilliermarken auf der Oberfläche des bei dem Stranggießen erzeugten Produkts reduziert oder vollständig vermieden werden und somit kann die Qualität des Produkts vorteilhaft verbessert werden. Ermöglicht wird dies durch einen bewegbar gelagerten Rahmen, an dem Breitseiteneinsätze angeordnet sind und der durch einen Oszillationsantrieb relativ zu den Schmalseiten oszillierend bewegbar ist. Der Rahmen besteht aus zwei Teilrahmen, an denen jeweils ein Breitseiteneinsatz angeordnet ist und die durch eine Klemmeinrichtung zusammengehalten werden. Die Teilrahmen werden jeweils durch zwei Federbandpakete geführt, die Gewichtskräfte und von einem in der Kokille erzeugten Gießstrang wirkende Kräfte aufnehmen.

Bei einer Ausgestaltung der Erfindung umfasst der Oszillationsantrieb einen ersten Oszillationsantrieb, bevorzugt ausgeführt als Hydraulikzylinder, der auf einer von dem zweiten Teilrahmen abgewandten Seite des ersten Teilrahmens an einem ersten Längsrahmen der Kokille angeordnet und an den ersten Teilrahmen gekoppelt ist, und einen zweiten Oszillationsantrieb, bevorzugt ausgeführt als Hydraulikzylinder, der auf einer von dem ersten Teilrahmen abgewandten Seite des zweiten Teilrahmens an einem zweiten Längsrahmen der Kokille angeordnet und an den zweiten Teilrahmen gekoppelt ist.

Die vorgenannte Ausgestaltung der Erfindung ermöglicht zum einen eine Aufteilung der die horizontalen Oszillationen des Rahmens erzeugenden Kräfte und zum anderen eine Symmetrisierung dieser Kräfte.

Bei einer weiteren Ausgestaltung der Erfindung weist zumindest eine, bevorzugt jede, Schmalseitenkupferplatte an den mit den Breitseitenkupferplatten in Kontakt befindlichen Kanten, welche im Wesentlichen im rechten Winkel zur horizontalen Breitenrichtung stehen, eine Abrundung oder eine Fase auf, wobei die Abrundung einen Radius zwischen 0,1 mm und 3 **mm,** bevorzugt zwischen 0,3 mm und 1mm, aufweist und die Fase eine Abmessung zwischen 0,1 mm und 3 **mm,** bevorzugt zwischen 0,3mm und 1mm, aufweist. Durch diese Abrundung oder Fase wird die Reibung verringert und der Verschleiß der Kupferplatten zusätzlich vermindert. Es ist natürlich auch denkbar, dass sämtliche Kanten, welche in Kontakt mit der Breitseitenkupferplatte sind, solche Radien oder Fasen aufweisen.

Bei einer weiteren Ausgestaltung der Erfindung sind an jedem Längsrahmen unterseitig Breitseitenfußrollen angeordnet, deren Rollenachsen jeweils in Breitenrichtung verlaufen und die zum Führen eines aus der Kokille austretenden metallischen Gießstrangs eingerichtet sind. Somit wirken von einem von der Kokille ausgegebenen Gießstrang auf die Kokille ausgeübte Kräfte nur auf die Längsrahmen und nicht auf den bewegbaren Rahmen.

Bei einer weiteren Ausgestaltung der Erfindung weist jede Stirnfläche der Schmalseitenkupferplatten Nuten auf, in denen der Stirnfläche ein Schmierstoff als Schmierung zuführbar ist. Hierfür wird Schmiermittel über flexible Schläuche und Rohre zu der dem Strang abgewandten Seite der Schmalseitenkupferplatten und von dort weiter zu den Nuten geführt.

Alternativ weist jede Stirnfläche beispielsweise als Schmierung eine Verschleißleiste, bevorzugt aus Sintermetall, mit einem integrierten Schmierstoff, bevorzugt einem Festschmierstoff, auf.

Die vorgenannte Ausgestaltung der Erfindung berücksichtigt, dass bei horizontalen Bewegungen des Rahmens gegenüber den Schmalseiten die an dem Rahmen angeordneten Breitseiteneinsätze an den Stirnflächen der Schmalseitenkupferplatten reiben, die an den Breitseiteneinsätzen anliegen. Die Schmierung der Stirnflächen reduziert vorteilhaft diese Reibung.

Bei einer weiteren Ausgestaltung der Erfindung weist der erste Breitseiteneinsatz eine an dem ersten Teilrahmen angeordnete Stützplatte und eine an der Stützplatte angeordnete Breitseitenkupferplatte auf und der zweite Breitseiteneinsatz weist eine an dem zweiten Teilrahmen angeordnete Stützplatte und eine an der Stützplatte angeordnete Breitseitenkupferplatte auf.

Die vorgenannte Ausgestaltung der Erfindung berücksichtigt, dass sich Breitseitenkupferplatten aufgrund ihres Kontakts mit in der Kokille gegossenen Gießsträngen relativ schnell abnutzen und daher von Zeit zu Zeit ausgetauscht werden müssen. Daher ist es sinnvoll, für die Breitseitenkupferplatten Stützplatten vorzusehen, an denen die Breitseitenkupferplatten anordenbar sind.

Bei einer weiteren Ausgestaltung der Erfindung weist die Kokille für jeden Teilrahmen zwei Kompensatoren auf, durch die dem Teilrahmen Kühlwasser zuführbar und Kühlwasser aus dem Teilrahmen ableitbar ist und die horizontale Bewegungen des Teilrahmens ausgleichen.

Die vorgenannte Ausgestaltung der Erfindung berücksichtigt, dass die Breitseiteneinsätze und insbesondere deren Breitseitenkupferplatten gekühlt werden müssen, um einen in der Kokille erzeugten Gießstrang ausreichend kühlen zu können, damit der Gießstrang eine Strangschale ausbildet. Um die horizontalen Bewegungen des Rahmens auszugleichen, sind daher Kompensatoren zur Versorgung der Teilrahmen mit Kühlwasser vorgesehen, die die horizontalen Bewegungen der Teilrahmen ausgleichen. Das durch die Teilrahmen geleitete Kühlwasser dient dabei der Kühlung der Breitseiteneinsätze und insbesondere der Breitseitenkupferplatten.

Bei einer weiteren Ausgestaltung der Erfindung weist die Klemmeinrichtung zwei auf sich in Breitenrichtung gegenüberliegenden Seiten an dem Rahmen angeordnete Klemmeinheiten auf, die eingerichtet sind, auf die Teilrahmen jeweils eine zwischen den Teilrahmen wirkende Klemmkraft auszuüben. Beispielsweise weist jede Klemmeinheit einen Hydraulikzylinder zum Erzeugen der Klemmkraft auf.

Die vorgenannte Ausgestaltung der Erfindung ermöglicht eine zweiseitige Klemmung der Teilrahmen. Gegenüber einer nur einseitigen Klemmung ermöglicht dies vorteilhaft eine symmetrische Klemmung der Teilrahmen auf sich in Breitenrichtung gegenüberliegenden Seiten. Dadurch können beispielsweise durch die Klemmung zwischen den Schmalseiten und den Teilrahmen wirkende Kräfte auf sich in Breitenrichtung gegenüberliegenden Seiten der Teilrahmen einander angeglichen werden. Beispielsweise kann so vermieden werden, dass auf einer Seite der Teilrahmen eine höhere Reibungskraft zwischen den Schmalseiten und den Teilrahmen wirkt als auf der anderen Seite.

Bei einer weiteren Ausgestaltung der Erfindung weisen die an den Rahmen angeordneten Klemmeinheiten beidseits Schwenkeinheiten auf, welche Bewegungen der Rahmen in horizontaler Breitenrichtung zumindest zeitweise in unterschiedlicher Richtung zulassen.

Eine erfindungsgemäße Ausführungsform sieht vor, dass durch eine Steuer- und/oder Regeleinrichtung die Klemmkraft derart einstellbar ist, dass ein Kontaktdruck zwischen jeder Schmalseitenkupferplatte und den mit ihr in Kontakt befindlichen Breitseitenkupferplatten derart einstellbar ist, dass der Kontaktdruck unmittelbar vor dem Start des Oszillierens und während des Oszillierens durch den Oszillationsantrieb, einen Wert zwischen 0 und 1 N/mm², bevorzugt 0 und 0,5 N/mm², aufweist.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
FIG 1 eine oberseitige perspektivische Darstellung eines Ausführungsbeispiels einer Kokille einer Stranggießanlage,
FIG 2 eine unterseitige perspektivische Darstellung der in Figur 1 gezeigten Kokille,
FIG 3 eine perspektivische Schnittdarstellung der in Figur 1 gezeigten Kokille.
FIG 4 eine schematische Darstellung einer Kokille einer Stranggießanlage
FIG 5 eine Detaildarstellung einer Schmalseitenplatte mit einem Radius

Einander entsprechende Teile sind in den Figuren mit denselben Bezugszeichen versehen.

Die Figuren zeigen ein Ausführungsbeispiel einer Kokille 1 einer Stranggießanlage. Figur 1 (FIG 1) zeigt eine oberseitige perspektivische Darstellung der Kokille **1.** Figur 2 (FIG 2) zeigt eine unterseitige perspektivische Darstellung der Kokille **1.** Figur 3 (FIG 3) zeigt eine perspektivische Schnittdarstellung der Kokille **1.**

Die Kokille 1 umfasst unter anderem einen bewegbar gelagerten Rahmen 2, zwei Breitseiteneinsätze 3, 4, zwei Schmalseiten 7, 8, eine Klemmeinrichtung 11, einen Oszillationsantrieb 13, zwei Längsrahmen 14, 15, Federbandpakete 17 und Kompensatoren 18.

Der Rahmen 2 umfasst einen ersten Teilrahmen 2.1 und einen von dem ersten Teilrahmen 2.1 beabstandeten zweiten Teilrahmen 2.2.

Jeder Breitseiteneinsatz 3, 4 umfasst eine Stützplatte 5 und eine Breitseitenkupferplatte 6. Ein erster

Breitseiteneinsatz 3 ist an einer dem zweiten Teilrahmen 2.2 zugewandten Seite des ersten Teilrahmens 2.1 angeordnet. Dabei ist die Stützplatte 5 des ersten Breitseiteneinsatzes 3 an dem ersten Teilrahmen 2.1 angeordnet. Die Breitseitenkupferplatte 6 des ersten Breitseiteneinsatzes 3 ist an einer dem zweiten Breitseiteneinsatz 4 zugewandten Seite der Stützplatte 5 des ersten Breitseiteneinsatzes 3 angeordnet. Beispielsweise ist die Stützplatte 5 des ersten Breitseiteneinsatzes 3 mit dem ersten Teilrahmen 2.1 verschraubt und die Breitseitenkupferplatte 6 des ersten Breitseiteneinsatzes 3 ist auf die Stützplatte 5 des ersten Breitseiteneinsatzes 3 geschraubt.

Entsprechend ist der zweite Breitseiteneinsatz 4 an einer dem ersten Teilrahmen 2.1 zugewandten Seite des zweiten Teilrahmens 2.2 angeordnet. Dabei ist die Stützplatte 5 des zweiten Breitseiteneinsatzes 4 an dem zweiten Teilrahmen 2.2 angeordnet. Die Breitseitenkupferplatte 6 des zweiten Breitseiteneinsatzes 4 ist an einer dem ersten Breitseiteneinsatz 3 zugewandten Seite der Stützplatte 5 des zweiten Breitseiteneinsatzes 4 angeordnet. Beispielsweise ist die Stützplatte 5 des zweiten Breitseiteneinsatzes 4 mit dem zweiten Teilrahmen 2.2 verschraubt und die Breitseitenkupferplatte 6 des zweiten Breitseiteneinsatzes 4 ist auf die Stützplatte 5 des zweiten Breitseiteneinsatzes 4 geschraubt.

Somit sind die Breitseitenkupferplatten 6 der beiden Breitseiteneinsätze 3, 4 einander zugewandt und voneinander beabstandet. Die Schmalseiten 7, 8 der Kokille 1 sind zwischen den beiden Breitseiteneinsätzen 3, 4 angeordnet. Jede Schmalseite 7, 8 weist eine Schmalseitenkupferplatte 9 auf, die an den Breitseitenkupferplatten 6 beider Breitseiteneinsätze 3, 4 anliegt, wobei die Schmalseitenkupferplatten 9 einander zugewandt sind. Somit bilden die Breitseitenkupferplatten 6 und die Schmalseitenkupferplatten 9 die Innenwände der Kokille 1.

Die Klemmeinrichtung 11 weist zwei auf sich in der horizontalen Breitenrichtung H gegenüberliegenden Seiten an dem Rahmen 2 angeordnete Klemmeinheiten 11.1, 11.2 auf, die eingerichtet sind, auf die Teilrahmen 2.1, 2.2 des Rahmens 2 jeweils eine zwischen den Teilrahmen 2.1, 2.2 wirkende Klemmkraft auszuüben. Zu diesem Zweck weist jede Klemmeinheit 11.1, 11.2 einen Hydraulikzylinder 12 zum Erzeugen der Klemmkraft auf.

Der Oszillationsantrieb 13 ist eingerichtet, den Rahmen 2 in der Breitenrichtung H relativ zu den Schmalseiten 7, 8 und den Längsrahmen 14, 15 der Kokille 1 oszillierend zu bewegen. Zu diesem Zweck weist der Oszillationsantrieb 13 zwei Hydraulikzylinder 13.1, 13.2 auf. Ein erster Hydraulikzylinder 13.1 ist auf einer von dem zweiten Teilrahmen 2.2 abgewandten Seite des ersten Teilrahmens 2.1 an dem ersten Längsrahmen 14 angeordnet und an den ersten Teilrahmen 2.1 gekoppelt. Der zweite Hydraulikzylinder 13.2 ist auf einer von dem ersten Teilrahmen 2.1 abgewandten Seite des zweiten Teilrahmens 2.2 an dem zweiten Längsrahmen 15 angeordnet und an den zweiten Teilrahmen 2.2 gekoppelt.

Durch die beiden Hydraulikzylinder 13.1, 13.2 ist der Rahmen 2 also in der Breitenrichtung H und entgegen der Breitenrichtung H relativ zu den Längsrahmen 14, 15 und den Schmalseiten 7, 8 bewegbar. Bei diesen Bewegungen des Rahmens 2 reiben die Breitseitenkupferplatten 6 an Stirnflächen 9.1 der Schmalseitenkupferplatten 9, die an ihnen anliegen. Um diese Reibung zu reduzieren, weisen die an den Breitseitenkupferplatten 6 anliegenden Stirnflächen 9.1 der Schmalseitenkupferplatten 9 jeweils eine Schmierung 10 auf. Beispielsweise weist jede Stirnfläche 9.1 Nuten auf, in denen der Stirnfläche 9.1 ein Schmierstoff als Schmierung 10 zuführbar ist. Als Schmierstoff wird dabei beispielsweise ein Fett oder Öl verwendet. Alternativ weist jede Stirnfläche 9.1 beispielsweise als Schmierung 10 eine Verschleißleiste mit einem integrierten Schmierstoff auf. Beispielsweise wird als Schmierstoff dabei Graphit verwendet.

Um die Reibung zwischen den Breitseitenkupferplatten 6 und den Schmalseitenkupferplatten 9 weiter zu reduzieren, wird die von den Klemmeinheiten 11.1, 11.2 auf die Teilrahmen 2.1, 2.2 ausgeübte Klemmkraft während des horizontalen Oszillierens des Rahmens 2 beispielsweise gegenüber einem Gießstart des Stranggießens eines metallischen Gießstrangs verringert.

Die Federbandpakete 17 dienen der Führung des Rahmens 2 bei dessen horizontalen Bewegungen beziehungsweise Oszillationen. An jedem Teilrahmen 2.1, 2.2 des Rahmens 2 ist auf sich in Breitenrichtung H gegenüberliegenden Seiten jeweils ein Federbandpaket 17 angeordnet. Die Federbänder verlaufen vertikal und sind an ihren Enden jeweils mit einem Längsrahmen 14, 15 verbunden. Um zu hohe Spannungen in den Federbändern zu vermeiden, erstrecken sich die Federbänder jeweils im Wesentlichen über die gesamte vertikale Ausdehnung der Kokille 1, um eine möglichst große Länge der Federbänder zu realisieren.

An jedem Längsrahmen 14, 15 sind unterseitig Breitseitenfußrollen 16 angeordnet, deren Rollenachsen jeweils in Breitenrichtung H verlaufen und die zum Führen eines aus der Kokille 1 austretenden metallischen Gießstrangs eingerichtet sind. Somit wirken von dem Gießstrang auf die Kokille 1 ausgeübte Kräfte nur auf die Längsrahmen 14, 15 und nicht auf den Rahmen 2.

Um die Teilrahmen 2.1, 2.2 und die Breitseiteneinsätze 3, 4 beim Gießen eines Gießstrangs zu kühlen, ist jeder Teilrahmen 2.1, 2.2 mit zwei Kompensatoren 18 verbunden, durch die dem Teilrahmen 2.1, 2.2 Kühlwasser aus einem Längsrahmen 14, 15 zuführbar und Kühlwasser aus dem Teilrahmen 2.1, 2.2 in den Längsrahmen 14, 15 ableitbar ist.

An der Oberseite der Kokille 1 sind in den Figuren nicht dargestellte Führungsleisten angeordnet, die dem Aufhängen und Führen der Schmalseiten 7, 8 dienen und jeweils außen mit den Längsrahmen 14, 15 verschraubt, aber von dem Rahmen 2 beabstandet sind, um die horizontalen Bewegungen des Rahmens 2 nicht zu behindern.

Neben den beschriebenen Komponenten weist die Kokille 1 weitere Komponenten auf, die jedoch nicht erfindungsrelevant und daher hier nicht beschrieben und dargestellt sind. Beispielsweise kann die Kokille 1 einen weiteren Oszillationsantrieb aufweisen, der eingerichtet ist, die Kokille in vertikaler Richtung oszillierend zu bewegen.

In Fig. 4 ist schematisch eine Kokille 1 mit Klemmeinheiten 11.1, 11.2 gezeigt, welche jeweils eine Schwenkeinheit 20 aufweist. Durch die Schwenkeinheiten 20 können Bewegungen der Teilrahmen 2.1, 2.2, durch den Oszillationsantrieb 13, in horizontaler Breitenrichtung zumindest zeitweise in unterschiedlicher Richtung durchgeführt werden. Die Klemmeinheit ist als Hydraulikzylinder 12 ausgeführt. Die Teilrahmen 2.1, 2.2 sind jeweils mit einer Stützplatte 5 verbunden und auf der Stützplatte ist die Breitseitenkupferplatte 6 angebracht. Zwischen den Breitseitenkupferplatten 6 sind die Schmalseiten 8, 9 angebracht, die Klemmeinheiten 11.1, 11.2 werden durch eine Steuer- oder Regeleinrichtung 24 derart gesteuert oder geregelt, dass ein Kontaktdruck zwischen der Breitseitenkupferplatte 6 und der Schmalseite 7, 8 auf einen vorgegebenen Wert gehalten werden. Die Steuer- oder Regeleinrichtung 24 erhält als Eingangsgröße unter anderem Drücke, welche von den Druckmessgeräten 22 gemessen werden, und übergibt entsprechende Signale an eine Hydraulikstation 23. Während der Oszillationsbewegung soll der Kontaktdruck zwischen 0 und 1 N/mm² betragen.

In FIG 5 ist eine Detailansicht von einem Breitseiteneinsatz 3, 4, welche aus der Stützplatte 5 und der Breitseitenkupferplatte 6 bestehen, und der Schmalseite 8, 9 dargestellt. Die Schmalseite 8, 9 weist auch eine Schmalseitenkupferplatte 9 auf. An beiden Seiten der Schmalseitenkupferplatte 9 ist einen Radius 21 ausgeführt.

Es ist zu beachten, dass die Ausführungsformen der vorliegenden Offenbarung zu deren Erläuterung und nicht zu deren Einschränkung dienen. Der Umfang der vorliegenden Erfindung ist in den beigefügten Ansprüchen definiert.

### Bezugszeichenliste

- 1: Kokille
- 2: Rahmen
- 2.1, 2.2: Teilrahmen
- 3, 4: Breitseiteneinsatz
- 5: Stützplatte
- 6: Breitseitenkupferplatte
- 7, 8: Schmalseite
- 9: Schmalseitenkupferplatte
- 9.1: Stirnfläche
- 10: Schmierung
- 11: Klemmeinrichtung
- 11.1, 11.2: Klemmeinheit
- 12: Hydraulikzylinder einer Klemmeinheit
- 13: Oszillationsantrieb
- 13.1, 13.2: Hydraulikzylinder des Oszillationsantriebs
- 14, 15: Längsrahmen
- 16: Breitseitenfußrolle
- 17: Federbandpaket
- 18: Kompensator
- 20: Schwenkeinheit
- 21: Radius
- 22: Druckmessgerät
- 23: Hydraulikstation
- 24: Steuer- oder Regeleinrichtung
- H: Breitenrichtung

## Patentansprüche

1. Kokille (1) einer Stranggießanlage, die Kokille (1) umfassend
- einen bewegbar gelagerten Rahmen (2) mit einem ersten Teilrahmen (2.1) und einem von dem ersten Teilrahmen (2.1) beabstandeten zweiten Teilrahmen (2.2),
- einen ersten Breitseiteneinsatz (3), der an einer dem zweiten Teilrahmen (2.2) zugewandten Seite des ersten Teilrahmens (2.1) angeordnet ist,
- einen zweiten Breitseiteneinsatz (4), der an einer dem ersten Teilrahmen (2.1) zugewandten Seite des zweiten Teilrahmens (2.2) angeordnet ist,
- zwischen den beiden Breitseiteneinsätzen (3, 4) angeordnete Schmalseiten (7, 8) mit jeweils einer Schmalseitenkupferplatte (9), die an beiden Breitseiteneinsätzen (3, 4) anliegt,
- eine Klemmeinrichtung (11), die eingerichtet ist, auf die Teilrahmen (2.1, 2.2) eine zwischen den Teilrahmen (2.1, 2.2) wirkende Klemmkraft auszuüben, und
- einen Oszillationsantrieb (13), der eingerichtet ist, den Rahmen (2) in und entgegen einer horizontalen Breitenrichtung (H) relativ zu den Schmalseiten (7, 8) oszillierend zu bewegen,
- wobei an jedem Teilrahmen (2.1, 2.2) auf sich in Breitenrichtung (H) gegenüberliegenden Seiten jeweils ein Federbandpaket (17) angeordnet ist, das den Teilrahmen (2.1, 2.2) führt,
- wobei jede Schmalseitenkupferplatte (9) zwei Stirnflächen (9.1) aufweist, die jeweils an einem Breitseiteneinsatz (3,4) anliegen und eine die Reibung mit dem Breitseiteneinsatz (3,4) reduzierende Schmierung (10) aufweisen,
- wobei durch eine Steuer- und/oder Regeleinrichtung (24) die Klemmkraft derart einstellbar ist, dass ein Kontaktdruck zwischen jeder Schmalseite (7, 8) und den mit ihr in Kontakt befindlichen Breitseitenkupferplatten (6) derart einstellbar ist, dass der Kontaktdruck unmittelbar vor dem Start des Oszillierens und während des Oszillierens, durch den Oszillationsantrieb (13), einen Wert zwischen 0 und 1 N/mm², bevorzugt 0 und 0,5 N/mm², aufweist.

2. Kokille (1) nach Anspruch 1, wobei ein erster Oszillationsantrieb (13), bevorzugt ausgeführt als Hydraulikzylinder (13.1), der auf einer von dem zweiten Teilrahmen (2.2) abgewandten Seite des ersten Teilrahmens (2.1) an einem ersten Längsrahmen (14) der Kokille (1) angeordnet und an den ersten Teilrahmen (2.1) gekoppelt ist, und einen zweiten Oszillationsantrieb (13.2), bevorzugt ausgeführt als Hydraulikzylinder, der auf einer von dem ersten Teilrahmen (2.1) abgewandten Seite des zweiten Teilrahmens (2.2) an einem zweiten Längsrahmen (15) der Kokille (1) angeordnet und an den zweiten Teilrahmen (2.2) gekoppelt ist, aufweist.

3. Kokille (1) nach Anspruch 2, wobei an jedem Längsrahmen (14, 15) unterseitig Breitseitenfußrollen (16) angeordnet sind, deren Rollenachsen jeweils in Breitenrichtung (H) verlaufen und die zum Führen eines aus der Kokille (1) austretenden metallischen Gießstrangs eingerichtet sind.

4. Kokille (1) nach Anspruch 1, wobei jede Stirnfläche (9.1) Nuten aufweist, in denen der Stirnfläche (9.1) ein Schmierstoff als Schmierung (10) zuführbar ist.

5. Kokille (1) nach Anspruch 1, wobei jede Stirnfläche (9.1) als Schmierung (10) eine Verschleißleiste, bevorzugt aus Sintermetall, mit einem integrierten Schmierstoff, bevorzugt einem Festschmierstoff, aufweist.

6. Kokille (1) nach einem der vorhergehenden Ansprüche, wobei zumindest eine, bevorzugt jede, Schmalseitenkupferplatte (9) an den mit den Breitseitenkupferplatten in Kontakt befindlichen Rändern, welche im Wesentlichen im rechten Winkel zur horizontalen Breitenrichtung (H) stehen, eine Abrundung oder eine Fase aufweisen, wobei die Abrundung einen Radius (21) zwischen 0,1 mm und 3 mm, bevorzugt zwischen 0,3 mm und 1 mm, aufweist und die Fase eine Abmessung zwischen 0,1 mm und 3 mm, bevorzugt zwischen 0,3 mm und 1 mm, aufweist.

7. Kokille (1) nach einem der vorhergehenden Ansprüche, wobei der erste Breitseiteneinsatz (3) eine an dem ersten Teilrahmen (2.1) angeordnete Stützplatte (5) und eine an der Stützplatte (5) angeordnete Breitseitenkupferplatte (6) aufweist und der zweite Breitseiteneinsatz (4) eine an dem zweiten Teilrahmen (2.2) angeordnete Stützplatte (5) und eine an der Stützplatte (5) angeordnete Breitseitenkupferplatte (6) aufweist.

8. Kokille (1) nach einem der vorhergehenden Ansprüche mit zwei Kompensatoren (18) für jeden Teilrahmen (2.1, 2.2), durch die dem Teilrahmen (2.1, 2.2) Kühlwasser zuführbar und Kühlwasser aus dem Teilrahmen (2.1, 2.2) ableitbar ist und horizontale Bewegungen des Teilrahmens (2.1, 2.2) ausgleichbar sind.

9. Kokille (1) nach einem der vorhergehenden Ansprüche, wobei die Klemmeinrichtung (11) zwei auf sich in Breitenrichtung (H) gegenüberliegenden Seiten an dem Rahmen (2) angeordnete Klemmeinheiten (11.1, 11.2) aufweist, die eingerichtet sind, auf die Teilrahmen (2.1, 2.2) jeweils eine zwischen den Teilrahmen (2.1, 2.2) wirkende Klemmkraft auszuüben.

10. Kokille (1) nach Anspruch 9 **dadurch gekennzeichnet, dass** die Klemmeinheiten (11.1, 11.2) jeweils eine Schwenkeinheit (20) aufweisen, welche Bewegungen der Teilrahmen (2.1, 2.2) in horizontaler Breitenrichtung zumindest zeitweise in unterschiedlicher Richtung zulassen.

11. Kokille (1) nach Anspruch 9, wobei jede Klemmeinheit (11.1, 11.2) einen Hydraulikzylinder (12) zum Erzeugen der Klemmkraft aufweist.

## Claims

1. Mould (1) for a continuous casting installation, the mould (1) comprising
- a movably mounted frame (2) with a first subframe (2.1) and a second subframe (2.2) which is spaced apart from the first subframe (2.1),
- a first broad-side insert (3) which is arranged on a side of the first subframe (2.1) facing the second subframe (2.2),
- a second broad-side insert (4) which is arranged on a side of the second subframe (2.2) facing the first subframe (2.1),
- narrow sides (7, 8) which are arranged between the two broad-side inserts (3, 4) and each have a narrow-side copper plate (9), which lies against the two broad-side inserts (3, 4),
- a clamping device (11) which is designed to exert, on the subframes (2.1, 2.2), a clamping force acting between the subframes (2.1, 2.2), and
- an oscillation drive (13) which is designed to move the frame (2) in an oscillating manner in and counter to a horizontal width direction (H) relative to the narrow sides (7, 8),
- wherein a respective spring band assembly (17) which guides the subframe (2.1, 2.2) is arranged on each subframe (2.1, 2.2) on opposite sides in the width direction (H),
- wherein each narrow-side copper plate (9) has two end faces (9.1) which each lie against a broad-side insert (3, 4) and have a lubrication (10) reducing the friction with the broad-side insert (3, 4),
- wherein the clamping force can be set by a control and/or regulating device (24) in such a way that a contact pressure between each narrow side (7, 8) and the broad-side copper plates (6) in contact therewith can be set in such a way that the contact pressure immediately before the start of the oscillation and during the oscillation, by the oscillation drive (13), has a value of between 0 and 1 N/mm², preferably 0 and 0.5 N/mm².

2. Mould (1) according to Claim 1, wherein a first oscillation drive (13) has, preferably in the form of a hydraulic cylinder (13.1), which is arranged on a first longitudinal frame (14) of the mould (1), on a side of the first subframe (2.1) facing away from the second subframe (2.2), and is coupled to the first subframe (2.1), and a second oscillation drive (13.2), preferably in the form of a hydraulic cylinder, which is arranged on a second longitudinal frame (15) of the mould (1), on a side of the second subframe (2.2) facing away from the first subframe (2.1), and is coupled to the second subframe (2.2).

3. Mould (1) according to Claim 2, wherein broad-side foot rollers (16) are arranged on the underside of each longitudinal frame (14, 15), the roller axles of which in each case run in the width direction (H) and which are designed for guiding a metal casting strand emerging from the mould (1).

4. Mould (1) according to Claim 1, wherein each end face (9.1) has grooves in which a lubricant as the lubrication (10) can be supplied to the end face (9.1).

5. Mould (1) according to Claim 1, wherein each end face (9.1) has, as the lubrication (10), a wear strip, preferably made of sintered metal, with an integrated lubricant, preferably a solid lubricant.

6. Mould (1) according to any one of the preceding claims, wherein at least one, preferably each, narrow-side copper plate (9) has a rounding or a chamfer at the edges which are in contact with the broad-side copper plates and are substantially at a right angle to the horizontal width direction (H), wherein the rounding has a radius (21) of between 0.1 mm and 3 mm, preferably between 0.3 mm and 1 mm, and the chamfer has a dimension of between 0.1 mm and 3 mm, preferably between 0.3 mm and 1 mm.

7. Mould (1) according to any one of the preceding claims, wherein the first broad-side insert (3) has a support plate (5) arranged on the first subframe (2.1) and a broad-side copper plate (6) arranged on the support plate (5), and the second broad-side insert (4) has a support plate (5) arranged on the second subframe (2.2) and a broad-side copper plate (6) arranged on the support plate (5).

8. Mould (1) according to any one of the preceding claims with two compensators (18) for each subframe (2.1, 2.2), through which cooling water can be supplied to the subframe (2.1, 2.2) and cooling water can be dissipated from the subframe (2.1, 2.2) and horizontal movements of the subframe (2.1, 2.2) can be compensated for.

9. Mould (1) according to any one of the preceding claims, wherein the clamping device (11) has two clamping units (11.1, 11.2) which are arranged on the frame (2) on opposite sides in the width direction (H) and are designed to exert, on the subframes (2.1, 2.2), a respective clamping force acting between the subframes (2.1, 2.2).

10. Mould (1) according to Claim 9, **characterized in that** the clamping units (11.1, 11.2) each have a pivoting unit (20) allowing movements of the subframes (2.1, 2.2) in the horizontal width direction at least temporarily in a different direction.

11. Mould (1) according to Claim 9, wherein each clamping unit (11.1, 11.2) has a hydraulic cylinder (12) for producing the clamping force.

## Revendications

1. Lingotière (1) **d'une** installation de coulée continue, la lingotière (1) comprenant
- un cadre monté de manière mobile (2) avec un premier sous-cadre (2.1) et un second sous-cadre (2.2) à distance du premier sous-cadre (2.1),
- un premier insert côté large (3) qui est disposé au niveau du côté du sous-cadre (2.1) tourné vers le second sous-cadre (2.2),
- un second insert côté large (4) qui est disposé au niveau du côté du second sous-cadre (2.2) tourné vers le premier sous-cadre (2.1),
- des côtés étroits (7, 8) disposés entre les deux inserts côté large (3, 4) avec respectivement une plaque de cuivre côté étroit (9) qui repose au niveau des deux inserts côté large (3, 4),
- un dispositif de serrage (11) qui est configuré pour exercer une force de serrage agissant entre les sous-cadres (2.1, 2.2) sur les sous-cadres (2.1, 2.2), et
- un entraînement en oscillation (13) qui est configuré pour déplacer de manière oscillante le cadre (2) dans et dans le sens contraire d'une direction de la largeur horizontale (H) par rapport aux côtés étroits (7, 8),
- dans laquelle au niveau de chaque sous-cadre (2.1, 2.2) respectivement un paquet de rubans à ressort (17) est disposé sur des côtés opposés dans la direction de la largeur (H), lequel paquet de rubans à ressort guide le sous-cadre (2.1, 2.2),
- dans laquelle chaque plaque de cuivre de côté étroit (9) présente deux faces frontales (9.1) qui reposent respectivement au niveau d'un insert côté large (3, 4) et présentent une lubrification (10) réduisant le frottement avec l'insert côté large (3, 4),
- dans lequel la force de serrage est réglable par le biais d'un dispositif de commande et/ou de réglage (24) de telle sorte qu'une pression de contact entre chaque côté étroit (7, 8) et les plaques de cuivre côté large (6) qui se trouvent en contact avec celui-ci est réglable de telle sorte que la pression de contact présente directement avant le démarrage de l'oscillation et pendant l'oscillation, par le biais de l'entraînement en oscillation (13), une valeur comprise entre 0 et 1 N/mm², de préférence 0 et 0,5 N/mm².

2. Lingotière (1) selon la revendication 1, dans lequel un premier entraînement en oscillation (13), de préférence réalisé en tant que vérin hydraulique (13.1), qui est disposé sur un côté du premier sous-cadre (2.1) opposé au second sous-cadre (2.2) au niveau d'un premier cadre longitudinal (14) de la lingotière (1) et est couplé au premier sous-cadre (2.1) et présente un second entraînement en oscillation (13.2), de préférence réalisé en tant que vérin hydraulique, qui est disposé sur un côté du second sous-cadre (2.1) opposé au premier sous-cadre (2.1) au niveau d'un second cadre longitudinal (15) de la lingotière (1) et est couplé au second sous-cadre (2.2).

3. Lingotière (1) selon la revendication 2, dans laquelle au niveau de chaque cadre longitudinal (14, 15) des roulettes de pieds côté large (16) sont disposées sur le dessous, dont des axes de roulette s'étendent respectivement dans la direction de la largeur (H) et sont configurés pour le guidage d'une barre de coulée métallique sortant de la lingotière (1).

4. Lingotière (1) selon la revendication 1, dans laquelle chaque face avant (9.1) présente des rainures dans lesquelles un lubrifiant peut être guidé en tant que lubrification (10) vers la face frontale (9.1).

5. Lingotière (1) selon la revendication 1, dans laquelle chaque face frontale (9.1) présente en tant que lubrification (10) une barre d'usure, de préférence en métal de frittage, avec un lubrifiant intégré, de préférence un lubrifiant solide.

6. Lingotière (1) selon l'une quelconque des revendications précédentes, dans laquelle au moins une, de préférence chaque, plaque de cuivre côté étroit (9) présente au niveau des bords qui sont en contact avec les plaques de cuivre côté large, lesquels bords sont pour l'essentiel à angle droit par rapport à la direction de la largeur horizontale (H), présentent un arrondi ou un chanfrein, dans laquelle l'arrondi présente un rayon (21) compris entre 0,1 mm et 3 mm, de préférence entre 0,3 mm et 1 mm, et le chanfrein présente une dimension comprise entre 0,1 mm et 3 mm, de préférence entre 0,3 mm et 1 mm.

7. Lingotière (1) selon l'une quelconque des revendications précédentes, dans laquelle le premier insert côté large (3) présente une plaque de soutien (5) disposée au niveau du premier sous-cadre (2.1) et une plaque de cuivre côté large (6) disposée au niveau de la plaque de soutien (5) et le second insert côté large (4) présente une plaque de soutien (5) disposée au niveau du second sous-cadre (2.2) et une plaque de cuivre côté large (6) disposée au niveau de la plaque de soutien (5).

8. Lingotière (1) selon l'une quelconque des revendications précédentes avec deux compensateurs (18) pour chaque sous-cadre (2.1, 2.2) par le biais desquels de l'eau froide peut être amenée au sous-cadre (2.1, 2.2) et de l'eau froide peut être dérivée du sous-cadre (2.1, 2.2) et des mouvements horizontaux du sous-cadre (2.1, 2.2) peuvent être compensés.

9. Lingotière (1) selon l'une quelconque des revendications précédentes, dans laquelle le dispositif de serrage (11) présente deux unités de serrage (11.1, 11.2) disposées au niveau du cadre (2) sur des côtés opposés dans la direction de la largeur (H), qui sont configurées pour exercer une force de serrage agissant respectivement entre les sous-cadres (2.1, 2.2) sur les sous-cadres (2.1, 2.2).

10. Lingotière (1) selon la revendication 9, **caractérisée en ce que** les unités de serrage (11.1, 11.2) présentent respectivement une unité de pivotement (20), lesquelles permettent des mouvements des sous-cadres (2.1, 2.2) dans la direction de la largeur horizontale au moins temporairement dans une direction différente.

11. Lingotière (1) selon la revendication 9, dans laquelle chaque unité de serrage (11.1, 11.2) présente un vérin hydraulique (12) destiné à la génération de la force de serrage.
